# EUROPÄISCHE PATENTSCHRIFT

(11) **EP 0 563 933 B1**
(45) Veröffentlichungstag und Bekanntmachung des Hinweises auf die Patenterteilung: **19.08.1998**
(21) Anmeldenummer: 93105361.5
(22) Anmeldetag: 31.03.1993
(51) Int. Cl.: A47B 49/00

(54) **Eckschrank**
Corner cupboard
Armoire de coin

(30) Priorität: 01.04.1992 DE 9204472 U; 18.04.1992 DE 9205394 U
(43) Veröffentlichungstag der Anmeldung: 06.10.1993
(73) Patentinhaber: Ninkaplast GmbH, D-32108 Bad Salzuflen (DE)
(72) Erfinder: Twellmann, Günter, D-32139 Spenge (DE)
(74) Vertreter: TER MEER STEINMEISTER & PARTNER GbR

(56) Entgegenhaltungen:
- DE-U- 7 736 498
- DE-U- 9 016 615
- US-A- 3 071 426
- US-A- 3 281 197

## Beschreibung

Die Erfindung betrifft einen Eckschrank gemäß dem Oberbegriff des Anspruchs 1.

Derartige Eckschränke werden beispielsweise in Einbauküchen eingesetzt und weisen einen sogenannten Karussellbeschlag auf, mit dem ein oder mehrere Fachböden sowie eine in der Innenecke der Schrankfront liegende Tür drehbar gehalten sind. Zu dem Karussellbeschlag gehört eine starre oder drehbare vertikale Achse, die mit ihrem unteren Ende am Boden des Eckschrankes und mit ihrem oberen Ende in einem unter der Arbeitsplatte liegenden Lagerträger gelagert ist. Die Fachböden weisen zumeist einen kreisförmigen oder teilkreisförmigen Grundriß auf, und die Rückwand des Eckschrankes wird durch eine Hartfaserplatte gebildet, die entsprechend der Kontur der Fachböden gewölbt ist. Der Lagerträger wird bei bekannten Eckschränken durch ein kreuz- oder sternförmiges Bauteil gebildet, das mit den freien Enden seiner Arme die Oberkanten der Seitenwände und der Rückwand in Position hält.

Aus dem DE-U-77 36 498 ist ein gattungsgemäßer Eckschrank mit einem Karussellbeschlag bekannt, bei dem die Tür an Teleskoparmen gehalten ist, so daß sie in das Innere des Schrankes zurückgedrückt werden kann und sich anschließend zusammen mit den Fachböden drehen läßt, ohne an den Seitenwänden anzustoßen. Auf dem Boden des Eckschrankes ist ein Kurvenbeschlag montiert, der die Tür in der zurückgezogenen Position hält, wenn das durch die Fachböden und die Tür gebildete Karussell aus der Ausgangsstellung herausgedreht ist.

Wenn die Tür in sich starr ist, so müssen die vorderen Enden der Seitenwände des Eckschrankes etwas zurückversetzt sein, damit sie die Einwärtsbewegung der Tür nicht behindern. Falls die Korpusse der an den Eckschrank angrenzenden Unterschränke mit geschlossenen Seitenwänden versehen sind, ist das Innere des Eckschrankes dennoch gegenüber den Innenräumen der angrenzenden Korpusse abgeschlossen. Falls jedoch neben dem Eckschrank ein Haushaltsgerät, beispielsweise ein Geschirrspüler, installiert ist, dessen Gehäuse an den Seiten nicht vollständig geschlossen ist, so ergibt sich zwischen der Tür des Eckschrankes und den zurückversetzen Seitenwänden ein spaltförmiger Durchbruch zum Inneren des Gerätegehäuses. Dies hat den Nachteil, daß feuchte Schwaden, wie sie beispielsweise in einem Geschirrspüler entstehen, in das Innere des Eckschrankes eindringen können.

Bei herkömmlichen Eckschränken werden der Boden und die Seitenwände zumeist vom Möbelhersteller aus Spanplatten hergestellt und mit Hilfe von Dübeln oder dergleichen zusammengefügt. Aufgrund der besonderen Geometrie des Eckschrankes mit rechtwinklig zueinander verlaufenden Seitenwänden und gewölbter Rückwand erfordert die Herstellung des Eckschrankkorpusses jedoch spezielle Vorrichtungen und Arbeitsabläufe, so daß sich die Fertigung der Eckschrankkorpusse nur schlecht in die übliche Produktion von quaderförmigen Schrankkorpussen im Möbelbetrieb integrieren läßt. Dies steht einer rationellen und kostengünstigen Fertigungsweise entgegen. Vor allem die Fertigung des Bodens und die Befestigung der Rückwand an dem Boden erweist sich als relativ schwierig und aufwendig.

Aufgabe der Erfindung ist es deshalb, einen Eckschrank zu schaffen, der eine einfachere Herstellung ermöglicht. Diese Aufgabe wird erfindungsgemäß mit den in Anspruch 1 angegebenen Merkmalen gelöst.

Bei dem erfindungsgemäßen Eckschrank sind die Seitenwände einschließlich zugehöriger Befestigungsorgane für die Rückwand als Blechteile ausgebildet. Diese Blechteile können durch rationelle Massenfertigung kostengünstig in der gewünschten Form und Größe hergestellt werden und ermöglichen hinsichtlich der Formgebung einen wesentlich größeren Gestaltungsspielraum als herkömmliche Spanplattenwände. Durch die unmittelbar in die Blechteile integrierten Befestigungsorgane für die Rückwand wird die Montage der gewölbten und deshalb im allgemeinen unter Spannung stehenden Rückwand wesentlich erleichtert. Ein weiterer Vorteil besteht darin, daß die Blechteile bei gleicher Stabilität eine wesentlich geringere Wanddicke aufweisen können als herkömmliche Spanplattenwände, so daß die vorderen Enden der Seitenwände auch bei Einsatz der oben beschriebenen Karussellbeschläge nicht zurückversetzt zu werden brauchen und somit ein vollständiger Abschluß des Schrankinnenraumes ermöglicht wird.

Vorteilhafte Weiterbildungen und Ausgestaltungen der Erfindung ergeben sich aus den Unteransprüchen.

Bevorzugt bildet die Rückwand einen Kreisbogen von mehr als 180°, und die Seitenwände sind lediglich als schmale, streifenförmige Seitenbleche ausgebildet, die in Verlängerung der Enden der Rückwand liegen. Insgesamt erhält man so als Schrankkorpus ein annähernd tonnenförmiges und entsprechend stabiles Gebilde, das weitgehend an den Grundriß der Fachböden angepaßt ist und somit keine toten Ecken aufweist. Durch eine gewisse Überlappung zwischen der Rückwand und den Seitenblechen läßt sich eine stabile und dichte Verbindung erreichen.

Eine Vereinfachung der Herstellung wird außerdem dadurch ermöglicht, daß der Boden des Eckschrankes als Spritzgußteil ausgebildet ist. In diesem Fall können weitere Funktionsteile, beispielsweise der Kurvenbeschlag für die Tür, Befestigungseinrichtungen für die Seitenbleche, eine Nut zur Aufnahme des unteren Randes der Rückwand sowie an der Unterseite des Bodens ausgebildete Aufnahmen für Sockelfüße unmittelbar in das Spritzgußteil integriert sein.

Im folgenden wird ein bevorzugtes Ausführungsbeispiel der Erfindung anhand der Zeichnungen näher erläutert.

Es zeigen:
- Fig. 1: einen vertikalen Schnitt durch den Eckschrank;
- Fig. 2: den Eckschrank in der Draufsicht;
- Fig. 3 und 4: einen Schnitt und eine Draufsicht entsprechend Figuren 1 und 2, jedoch mit eingesetztem Karussell;
- Fig. 5: den Verbindungsbereich zwischen einer Rückwand und einem Seitenblech in der Draufsicht in vergrößertem Maßstab;
- Fig. 6: einen Schnitt durch den Verbindungsbereich zwischen dem Seitenblech und dem Boden des Eckschrankes in vergrößertem Maßstab;
- Fig. 7: eine schematische Teil-Grundrißskizze eines Eckschrankes gemäß einem anderen Ausführungsbeispiel;
- Fig. 8: eine Detailvergrößerung zu Figur 7; und
- Fig. 9: einen Schnitt längs der Linie IX-IX in Figur 8.

Gemäß Figuren 1 und 2 weist der Eckschrank 10 einen durch ein Kunststoff-Spritzgußteil gebildeten Boden 12, eine Rückwand 14 in Form einer zylindrisch gewölbten Hartfaserplatte und zwei Seitenbleche 16 auf, die sich an die freien Enden der Rückwand 14 anschließen und eine Türöffnung 18 begrenzen. Die Rückwand 14 ist längs ihres oberen Randes auf der Außenseite durch einen flachen Metallstreifen 20 versteift und beispielsweise durch Schrauben mit diesem verbunden. Der Metallstreifen 20 ist seinerseits mit einem Lagerträger 22 in der Form eines dreiarmigen Sterns verbunden, beispielsweise verschweißt, dessen durch flache Metallstreifen gebildete Arme zu den Enden der Rückwand 14 sowie zur Mitte der Rückwand verlaufen. Im Zentrum weist der Lagerträger 22 an der Unterseite ein Lager 24 für die Achse 26 eines Karussells 28 auf (Figur 3). Zu dem Karussell 28 gehören zwei dreiviertelkreisförmige Fachböden 30 aus Kunststoff und eine starre Winkeltür 32, die durch einen Teleskopbeschlag 34 an der Achse 26 gehalten sind (Figur 4). Der Teleskopbeschlag 34 gestattet es, die Winkeltür 32 radial nach innen aus der Türöffnung herauszudrücken, so daß sie sich mit dem Karussell 28 mitdrehen läßt. Durch eine an dem Boden 12 ausgebildete Steuerkurve 36 wird die Tür in der nach innen versetzten Position gehalten, bis das Karussell wieder die Ausgangsstellung erreicht hat, in der die Tür durch Federkraft in die Schließstellung zurückkehrt. Die Einzelheiten des Teleskopschlages 34 werden in der Gebrauchsmusteranmeldung G 91 08 037 beschrieben.

Die Rückwand 14 bildet im gezeigten Ausführungsbeispiel einen Kreisbogen von etwa 250°. Die Seitenbleche 16 sind als schmale vertikale Blechstreifen ausgebildet, die sich tangential an die Enden der Rückwand 14 anschließen und die Rückwand zu einem 270°-Bogen ergänzen. Im gezeigten Beispiel weisen die Seitenbleche 16 jeweils zwei flache Abschnitte auf, die in der Mitte längs einer vertikalen Knicklinie 78 derart abgewinkelt sind, daß ihre freien Enden rechtwinklig zu den Schenkeln der Winkeltür 32 verlaufen. An der Oberkante sind die Seitenbleche 16 jeweils mit einem nach innen abgewinkelten Flansch 40 versehen, der geringfügig oberhalb der Oberkante der Winkeltür 32 liegt.

Wie aus Figur 4 hervorgeht, reichen die Seitenbleche 16 bis dicht an die Innenfläche der Winkeltür 32 heran. Es ist jedoch auch denkbar, die Seitenbleche geringfügig über die Innenfläche der Winkeltür hinaus zu verlängern, so daß sie in den Fugen zwischen der Winkeltür 32 und den Türen 42 der angrenzenden Unterschränke liegen. In diesem Fall könnte die radiale Auswärtsbewegung der Winkeltür 32 durch die Ränder der Seitenbleche 16 begrenzt werden.

Die an die Winkeltür 32 angrenzenden Abschnitte der Seitenbleche 16 sind durch vertikale Sicken 44 versteift, wie insbesondere in Figur 5 zu erkennen ist. An dem von der Türöffnung abgewandten Ende überlappt das Seitenblech 16 geringfügig mit der Rückwand 14. Hakenförmige Laschen 46 sind aus dem Seitenblech 16 herausgebogen und umgreifen die vertikalen Ränder der Rückwand 14. Auf diese Weise wird eine einfache zumindest provisorische Befestigung der Rückwand 14 an den Seitenblechen 44 ermöglicht. Zusätzlich können die Rückwand und die Seitenbleche miteinander verschraubt sein.

In einer nicht gezeigten abgewandelten Ausführungsform liegt die gewölbte Rückwand mit ihren beiden Enden an den Innenflächen der Seitenbleche 16 an. In diesem Fall ist es möglich, die Seitenwand bis zu den die Türöffnung 18 begrenzenden Rändern der Seitenbleche 16 zu verlängern, so daß die Seitenbleche von innen vollständig durch die Rückwand verkleidet sind. Die Enden der Rückwand 14 können mit ihren Kanten in an den Seltenblechen ausgebildeten Nuten gehalten sein.

Der Arm des Lagerträgers 22 übergreift gemäß Figur 5 die Oberkanten des Seitenbleches 16 und der Rückwand 14 und ist am freien Ende durch eine nach unten weisende Abkröpfung mit dem Metallstreifen 20 verbunden. Wahlweise kann der Arm des Lagerträgers 22 auch direkt mit dem Seitenblech 16 verbunden sein.

Das untere Ende des Seitenbleches 16 ist gemäß Figur 6 mit nach innen vorspringenden Haken 48 versehen, die in hierfür vorgesehene Aufnahmen 50 des Bodens 12 eingehakt sind. Zusätzlich ist das Seitenblech 16 durch Schrauben 52 mit dem Boden 12 verbunden.

Die Achse 26 für das Karussell ist mit ihrem unteren Ende in einem Lager 54 (Figur 1) gelagert, das ebenso wie die Steuerkurve 36 in einem Stück an dem Boden 12 ausgebildet ist. Außerdem bildet der Boden 12 längs seines Umfangsrandes eine nach oben offene Nut 56, in welche die Rückwand 14 mit ihrem unteren Rand eingesteckt ist. Somit lassen sich sowohl die Rückwand 14 als auch die Seitenbleche 16 einfach an dem Boden 12 fixieren. An der Unterseite ist der Boden 12 durch Rippen 62 versteift und mit Aufnahmen 58 versehen, in die übliche Sockelfüße 60 eingeschlagen sind. An den Sockelfüßen 60 können geeignete Adapter angebracht sein, die es gestatten, Sockelblenden derart zu befestigen, daß der Sockelrücksprung an den der angrenzenden Möbelteile angepaßt ist.

Nachfolgend soll unter Bezugnahme auf Figuren 7 bis 9 ein modifiziertes Ausführungsbeispiel des Eckschrankes beschrieben werden.

Der Eckschrank gemäß Figur 7 ist als Endelement einer Möbelgruppe, beispielsweise einer Theke vorgesehen und weist aus diesem Grunde zusätzliche Verkleidungen aus Holz auf, nämlich eine Blindseite 64 und eine sogenannte Thekenrückwand 66. Beide sind mit Hilfe von Haltern 68 befestigt. Die Blindseite 64 ist zusätzlich an einem der in Figur 7 nicht gezeigten Seitenbleche 16 befestigt. Die Halter 68 sind als gekantete Blechstreifen ausgebildet, die winklige Anlageflächen für die Blindseite 64 und die Thekenrückwand 66 bilden und mit Hilfe von Schrauben 70 an dem Boden 12 des Eckschrankes bzw. an dem Metallstreifen 20 in Höhe des Lagerträgers 22 befestigt sind. Wahlweise können die oberen Halter 68 auch direkt an den Armen des Lagerträgers 22 befestigt sein, sofern diese geeignet angeordnet sind.

Weiterhin ist bei diesem Ausführungsbeispiel ein Mechanismus zur Seitenjustierung der Winkeltür 32 vorgesehen, der im einzelnen in Figuren 8 und 9 gezeigt ist.

An einem Schenkel der Winkeltür 32 ist im Bereich des freien Endes am unteren Rand ein Führungsnocken 72 angebracht. Der Führungsnocken ist mit Schrauben 74 an die Winkeltür 32 angeschraubt und erstreckt sich rechtwinklig zu dem betreffenden Schenkel der Tür in das Innere des Eckschrankes. An seinem freien Ende weist der Führungsnocken 72 eine schräg angestellte Nase 76 auf, die über die Unterkante der Winkeltür 32 hinaus nach unten ragt. In einer an die Türöffnung 18 angrenzenden Ausnehmung 78 des Bodens 12 ist ein Führungsteil 80 befestigt, das eine schrägverlaufende Nut 82 zur Aufnahme der Nase 76 bildet. Das Führungsteil 80 ist mit Langlöchern 84 versehen und mit Hilfe von Schrauben 86 so am Grund der Ausnehmung 78 befestigt, daß es sich in der Richtung rechtwinklig zu dem betreffenden Schenkel der Winkeltür 32 verstellen läßt. An der Unterseite des Führungsteils 80 und am Grund der Ausnehmung 78 sind nicht gezeigte Riffelungen angebracht, die beim Anziehen der Schrauben 86 eine Fixierung des Führungsteils 80 in der jeweiligen Position sicherstellen. Aufgrund des Eingriffs zwischen der Nase 76 des Führungsnockens 72 und der Nut 82 des Führungsteils 80 läßt sich eine einfache und präzise Seitenjustierung der Winkeltür 32 vornehmen, indem die Position des Führungsteils 80 geeignet eingestellt wird. Wenn die Winkeltür 32 nach innen gedrückt wird, um den Eckschrank zu öffnen, so kann sich die Nase 76 in Längsrichtung in der Nut 82 verschieben, bis sie in eine umlaufende Nut 88 des Bodens 12 eintritt. Während der Drehung des Karussells wird die Winkeltür 32 auf die gleiche Weise wie bei dem zuvor beschriebenen Ausführungsbeispiel in der nach innen zurückliegenden radialen Position gehalten. Die Nase 76 bewegt sich somit frei durch die Nut 88. Wenn die Winkeltür wieder die Ausgangsstellung erreicht und sich geführt durch die Steuerkurve 36 unter Federbelastung wieder nach außen bewegt, so läuft die Nase 76 in die durch geeignete Einführungsschrägen erweiterte Nut 82 des Führungsteils 80 ein, so daß die Tür wieder korrekt ausgerichtet wird. Da das Führungsteil 80 in der Ausnehmung 78 des Bodens liegt, kann sich die Winkeltür 32 selbst ungehindert über das Führungsteil hinwegbewegen.

Abweichend von dem beschriebenen Ausführungsbeispiel ist es auch möglich, entsprechende Mechanismen für die Seitenjustierung an beiden Schenkeln der Winkeltür 32 anzubringen. In diesem Fall braucht der Führungsnocken 72 nicht in eine Nut des Führungsteils 80 einzugreifen, sondern es genügt, wenn er an einer Schrägfläche des Führungsteils anliegt.

## Patentansprüche

1. Eckschrank mit an die Türöffnung (18) angrenzenden Seitenwänden (16), die durch eine gewölbte Rückwand (14), den Boden (12) des Eckschrankes und am oberen Ende durch einen Lagerträger (22) miteinander verbunden sind, und mit einem Beschlag (34,36), durch den die Tür (32) und wenigstens ein Fachboden (30) drehbar an einer am Boden (12) und an dem Lagerträger (22) gelagerten Achse (26) gehalten sind, dadurch **gekennzeichnet**, daß die Seitenwände einschließlich zugehöriger Befestigungsorgane (46) für die Rückwand (14) als Blechteile (16) ausgebildet sind.

2. Eckschrank nach Anspruch 1, dadurch **gekennzeichnet**, daß der Boden (12) ein Kunststoff-Spritzgußteil ist und daß Teile (36) des Beschlages und/oder Befestigungseinrichtungen (50,54,56) für die Seitenwände (16), die Achse (26) und/oder die Rückwand (14) in einem Stück an dem Boden (12) ausgebildet sind.

3. Eckschrank nach Anspruch 1 oder 2, dadurch **gekennzeichnet**, daß die Rückwand (14) einen Bogen von wenigstens 180° bildet und daß sich die Seitenwände (16) tangential an die Enden der Rückwand (14) anschließen.

4. Eckschrank nach Anspruch 3, dadurch **gekennzeichnet**, daß die Seitenwände (16) mit den Rändern der Rückwand (14) überlappen und mit die Ränder der Rückwand (14) übergreifenden hakenförmigen Befestigungsorganen (46) versehen sind.

5. Eckschrank nach einem der vorstehenden Ansprüche, dadurch **gekennzeichnet**, daß die Seitenwände (16) mit ihren unteren Rändern am Umfangsrand des Bodens (12) anliegen und mit nach innen vorspringenden Haken (48) in hierfür vorgesehene Aufnahmen (50) des Bodens (12) eingehakt sind.

6. Eckschrank nach einem der Ansprüche 2 bis 5, dadurch **gekennzeichnet**, daß der Boden (12) an seinem Umfangsrand mit einer nach oben offenen Nut (56) versehen ist, in die die Rückwand (14) mit ihrem unteren Rand eingesteckt ist.

7. Eckschrank nach einem der Ansprüche 2 bis 6, dadurch **gekennzeichnet,** daß Halterungen (58) für Sockelfüße (60) einstückig an der Unterseite des Bodens (12) ausgebildet sind.

8. Eckschrank nach einem der vorstehenden Ansprüche, **gekennzeichnet** durch an dem Boden (12) und/oder dem Lagerträger (22) befestigte Halter (68) für zusätzliche Verkleidungsteile (64,66) an den Seitenflächen und/oder den Rückseiten des Eckschrankes.

9. Eckschrank nach einem der vorstehenden Ansprüche, dadurch **gekennzeichnet,** daß der Beschlag (34,36) eine radiale Einwärtsbewegung der Tür gestattet, so daß diese sich bei einer anschließenden Drehung gemeinsam mit dem Fachboden (30) an den Seitenwänden vorbeibewegen kann, und daß an der Tür (32) wenigstens ein Führungsnocken (72) angebracht ist, der bei geschlossener Tür mit einem in der Nähe des Umfangsrandes an dem Boden (12) angebrachten Führungsteil (80) zusammenwirkt und die Position der Tür in der Richtung quer zu der radialen Einwärtsbewegung festlegt.

10. Eckschrank nach Anspruch 9, dadurch **gekennzeichnet,** daß das Führungsteil (80) insgesamt unterhalb des unteren Randes der Tür (32) angeordnet ist und daß der mit diesem Führungsteil zusammenwirkende Teil (76) des Führungsnockens (72) über den unteren Rand der Tür (32) hinaus nach unten vorspringt und bei der radialen Einwärtsbewegung der Tür in eine zu der Achse (26) konzentrische Nut (88) des Bodens (12) eintritt.

## Claims

1. Corner cabinet having side walls (16) which adjoin the door aperture (18) and are connected to one another by a curved rear wall (14) and by the floor (12) of the corner cabinet and, at the upper end, by a bearing-carrier (22), and having a metal fitting (34, 36) by which the door (32) and at least one shelf floor (30) are held in a rotatable manner on an spindle (26) mounted on the floor (12) and on the bearing-carrier (22), **characterised in that** the side walls, including appertaining attachment organs (46) for the rear wall (14), are constructed as sheet-metal parts (16).

2. Corner cabinet according to claim 1, **characterised in that** the floor (12) is a plastic injection-moulded part and that parts (36) of the metal fitting and/or fastening arrangements (50, 54, 56) for the side walls (16), the spindle (26) and/or the rear wall (14), are constructed in one piece on the floor (12).

3. Corner cabinet according to claim 1 or 2, **characterised in that** the rear wall (14) forms an arc of at least 180° and that the side walls (16) tangentially adjoin the ends of the rear wall (14).

4. Corner cabinet according to claim 3, **characterised in that** the side walls (16) overlap with the edges of the rear wall (14) and are provided with hook-shaped attachment organs (46) which engage over the edges of the rear wall (14).

5. Corner cabinet according to one of the preceding claims, **characterised in that** the side walls (16) rest, by their lower edges, against the peripheral edge of the floor (12) and are hooked, with inwardly projecting hooks (48), into receptacles (50) in the floor (12) which are provided for this purpose.

6. Corner cabinet according to one of claims 2 to 5, **characterized in that** the floor (12) is provided, on its peripheral edge, with an upwardly open groove (56) into which the rear wall (14) is inserted by its lower edge.

7. Corner cabinet according to one of claims 2 to 6, **characterized in that** mountings (58) for pedestal feet (60) are constructed in one piece on the underside of the floor (12).

8. Corner cabinet according to one of the preceding claims, **characterized by** holders (68), which are attached to the floor (12) and/or to the bearing-carrier (22), for additional panelling parts (64, 66) on the side faces and/or the rear sides of the corner cabinet.

9. Corner cabinet according to one of the preceding claims, **characterized in that** the metal fitting (34, 36) permits a radial inward movement of the door, so that the latter is able to move, together with the shelf floor (30), past the side walls in the course of a subsequent rotation, and that there is fitted to the door (32) at least one control cam (72) which interacts, when the door is closed, with a guide part (80) fitted to the floor (12) near the peripheral edge, and fixes the position of the door in the direction transverse to the radial inward movement.

10. Corner cabinet according to claim 9, **characterised in that** the guide part (80), as a whole, is disposed below the lower edge of the door (32) and that that part (76) of the guide cam (72) which interacts with the said guide part projects downwards beyond the lower edge of the door (32) and, in the course of the radial inward movement of the door, enters a groove (88) in the floor (12), which groove is concentric with the spindle (26).

## Revendications

1. Meuble d'angle comportant des parois latérales(16), adjacentes à l'ouverture de porte (18), qui sont assemblées entre elles par une paroi arrière (14) bombée, le fond (12) du meuble d'angle et, à l'angle supérieur, par un support de palier (22), et comportant une ferrure (34, 36) par laquelle la porte (32) et au moins une étagère (30) sont maintenues tournantes sur un axe (26), monté sur le fond (12) et sur le support de palier (22), caractérisé en ce que les parois latérales ainsi que les organes de fixation (46) correspondants de la paroi arrière (14) sont des éléments en tôle (16).

2. Meuble d'angle selon la revendication 1, caractérisé en ce que le fond (12) est un élément en matière plastique moulé par injection et en ce que des parties (36) de la ferrure et/ou des dispositifs de fixation (50, 54, 56) pour les parois latérales (16), l'axe (26) et/ou la paroi arrière (14) sont réalisés d'une pièce sur le fond (12).

3. Meuble d'angle selon la revendication 1 ou 2, caractérisé en ce que la paroi arrière (14) forme un arc d'au moins 180° et en ce que les parois latérales (16) se raccordent tangentiellement aux extrémités de la paroi arrière (14).

4. Meuble d'angle selon la revendication 3, caractérisé en ce que les parois latérales (16) se chevauchent avec les bords de la paroi arrière (14) et sont pourvues d'organes de fixation (46) en forme de crochets, passant sur les bords de la paroi arrière (14).

5. Meuble d'angle selon l'une des revendications précédentes, caractérisé en ce que les parois latérales (16) s'appliquent, par leurs bords inférieurs, contre le bord périphérique du fond (12) et sont accrochées, par des crochets (48) faisant saillie vers l'intérieur, dans des logements (50) du fond (12) prévus à cet effet.

6. Meuble d'angle selon l'une des revendications 2 à 5, caractérisé en ce que le fond (12) est pourvu sur son bord périphérique d'une rainure (56), ouverte vers le haut, dans laquelle la paroi arrière (14) est insérée par son bord inférieur.

7. Meuble d'angle selon l'une des revendications 2 à 6, caractérisé en ce que des fixations (58) pour des pieds de plinthe (60) sont réalisées d'un seul tenant sur la face inférieure du fond (12).

8. Meuble d'angle selon l'une des revendications précédentes, caractérisé par des supports (68), fixés sur le fond (12) et/ou le support de palier (22), pour des éléments de revêtement (64, 66) supplémentaires sur les surfaces latérales et/ou les faces arrière du meuble d'angle.

9. Meuble d'angle selon l'une des revendications précédentes, caractérisé en ce que la ferrure (34, 36) autorise un mouvement radial vers l'intérieur de la porte, de sorte que lors d'une rotation suivante, celle-ci peut passer conjointement avec l'étagère (30) devant les parois latérales, et en ce que sur la porte (32) est montée au moins une came de guidage (72), qui, lorsque la porte est fermée, coopère avec un élément de guidage (80), monté à proximité du bord périphérique, sur le fond (12), et qui définit la position de la porte dans une direction transversale au mouvement radial vers l'intérieur.

10. Meuble d'angle selon la revendication 9, caractérisé en ce que l'élément de guidage (80) est placé dans sa totalité au-dessous du bord inférieur de la porte (32) et en ce que la partie (76) de la came de guidage (72), coopérant avec cet élément de guidage, fait saillie vers le bas du bord inférieur de la porte (32) et s'engage dans une rainure (88) du fond (12), concentrique à l'axe (26), lors du mouvement radial vers l'intérieur de la porte.
